# EUROPÄISCHE PATENTANMELDUNG

(11) **EP 1 801 254 A1**
(43) Veröffentlichungstag der Anmeldung: **27.06.2007**
(21) Anmeldenummer: 05027971.0
(22) Anmeldetag: 20.12.2005
(51) Int. Cl.: C22C 38/08, F04D 7/02, F04D 29/02

(54) **Verdichtergehäuse aus Gussstahl für Tieftemperaturanwendungen**

(71) Anmelder: SIEMENS AKTIENGESELLSCHAFT, 80333 München (DE)
(72) Erfinder: Bode, Ralf, 47441 Moers (DE); Langenhan, Beate, Dr., 41372 Niederkrüchten (DE)

(57) **Zusammenfassung**

Die Erfindung betrifft eine Strömungsmaschine mit einem Gehäuse. Die Strömungsmaschine ist insbesondere als Turbokompressor für Tieftemperatureinsätze ausgelegt, wobei das Gehäuse bevorzugt aus einem kaltzähen Werkstoff mit martensitischem Gefüge besteht.

## Beschreibung

Die Erfindung betrifft eine Strömungsmaschine, insbesondere Verdichter bzw. Turbokompressoren für Tieftemperatureinsätze, wobei die Strömungsmaschine ein Gehäuse aufweist.

Derartige Strömungsmaschinen mit Gehäuse sind bekannt. Insbesondere Gehäuse von Verdichtern bzw. Turbokompressoren müssen so ausgelegt werden, dass sie einem hohen Innendruck standhalten. Hierbei ist es bekannt, bei sehr tiefen Betriebstemperaturen (< -120 °C) Werkstoffe, insbesondere kaltzähe Stähle mit austenitischer Kristallstruktur zur Herstellung des Gehäuses zu verwenden, wobei die kaltzähen Stähle mit austenitischer Kristallstruktur nachteiligerweise eine sehr geringe Festigkeit aufweisen. Von daher werden derzeitige Gehäuse von Verdichtern bzw. Turbokompressoren für Tieftemperaturanwendungen mit relativ großen Wandstärken ausgeführt, um bei der sehr niedrigen Festigkeit des Werkstoffs dem relativ hohen Innendruck standhalten zu können.

Da die austenitischen Stähle außerdem nachteiligerweise eine geringe Wärmeleitfähigkeit und einen hohen thermischen Ausdehnungskoeffizienten aufweisen, besteht weiter die Gefahr von großen Temperaturgradienten innerhalb des Gehäuses und die Gefahr thermischer Spannungen bis hin zu bleibenden plastischen Verformungen.

Der Erfindung liegt die Aufgabe zugrunde, ein Gehäuse, insbesondere ein Gehäuse für Verdichter, bevorzugt für Turbokompressoren für Tieftemperatureinsätze, mit einfachen Mitteln dahin gehend zu verbessern, dass das Gehäuse auch bei sehr tiefen Betriebstemperaturen mit geringeren Wandstärken herstellbar ist.

Erfindungsgemäß wird die Aufgabe dadurch gelöst, dass das Gehäuse aus einem kaltzähen Werkstoff mit martensitischem Gefüge besteht.

Günstig im Sinne der Erfindung ist, wenn das Gehäuse aus einem kaltzähen Gussstahl besteht, wobei zweckmäßigerweise vorgesehen ist, dass das Gehäuse aus einem kaltzähen Gussstahl mit einem Nickelgehalt von 8,5 bis 10 % besteht.

Als besonders geeignet hat sich hierbei der Werkstoff mit der Bezeichnung ASTM A 352 LC 9 bewiesen. Natürlich sind auch andere kaltzähe Gussstähle mit hohem Nickelgehalt geeignet.

Erfindungsgemäß wird die Aufgabe aber auch dadurch gelöst, dass zur Herstellung eines Turbokompressorgehäuses für Tieftemperatureinsatz ein kaltzäher Werkstoff mit martensitischem Gefüge verwendet wird, wobei hier bevorzugt der Werkstoff ASTM A 352 LC 9 geeignet ist.

Kaltzähe Gussstähle mit hohem Nickelgehalt eignen sich insbesondere für Tieftemperaturen bis -196 °C. Aufgrund der vorteilhaften Legierungszusammensetzung ist das Gefüge nickellegierter Stähle martensitisch, wobei sie im Vergleich zu Stählen mit austenitischer Kristallstruktur höhere 0,2 %-Dehngrenzen, geringere Wärmedehnungen und eine höhere Wärmeleitfähigkeit aufweisen.

Die höhere Dehngrenze ermöglicht vorteilhaft geringere Wandstärken des Gehäuses, wodurch weniger Gehäusematerial erforderlich wird, so dass die Kosten zur Herstellung des Gehäuses erheblich gesenkt werden. Insgesamt werden durch die Eigenschaftskombination der kaltzähen Gussstähle mit hohem Nickelgehalt, insbesondere des Werkstoffs ASTM A 352 LC 9 bessere Temperaturgradienten erreicht und Thermospannungen verringert, womit die Gefahr plastischer Verformungen ausgeschlossen ist.

## Patentansprüche

1. Strömungsmaschine mit einem Gehäuse,
**dadurch gekennzeichnet, dass**
das Gehäuse aus einem kaltzähen Werkstoff mit martensitischem Gefüge besteht.

2. Strömungsmaschine nach Anspruch 1,
**dadurch gekennzeichnet, dass**
das Gehäuse aus einem kaltzähen Gussstahl besteht.

3. Strömungsmaschine nach Anspruch 1 oder 2,
**dadurch gekennzeichnet, dass**
das Gehäuse aus einem kaltzähen Gussstahl mit einem Nickelgehalt von 8, 5 bis 10 % besteht.

4. Strömungsmaschine nach einem der vorhergehenden Ansprüche,
**dadurch gekennzeichnet, dass**
das Gehäuse aus dem Werkstoff ASTM A 352 LC 9 besteht.

5. Strömungsmaschine nach einem der vorhergehenden Ansprüche,
**dadurch gekennzeichnet, dass**
das Gehäuse als Verdichtergehäuse,
insbesondere als Gehäuse eines Turbokompressors für Tieftemperatureinsatz,
ausgeführt ist.

6. Verwendung eines kaltzähen Gussstahls mit martensitischem Gefüge,
insbesondere nach einem der vorhergehenden Ansprüche, zur Herstellung eines Turbokompressorgehäuses für Tieftemperatureinsätze.
